# EUROPÄISCHE PATENTANMELDUNG

(11) **EP 3 034 782 A1**
(43) Veröffentlichungstag der Anmeldung: **22.06.2016**
(21) Anmeldenummer: 14198091.2
(22) Anmeldetag: 16.12.2014
(51) Int. Cl.: F01D 5/14, F01D 5/18, F01D 5/28

(54) **Filmgekühlte Turbinenschaufel**

(71) Anmelder: Siemens Aktiengesellschaft, 80333 München (DE)
(72) Erfinder: Ahmad, Fathi, 41564 Kaarst (DE); Völker, Stefan, 47447 Moers (DE)

(57) **Zusammenfassung**

Die Erfindung betrifft eine Turbinenschaufel mit einer Turbinenschaufelwand (1), die eine Heißseite (2), welche im Turbinenbetrieb von einem Heißgas überströmt wird, und eine Kaltseite (3), die im Turbinenbetrieb von einem Kühlfluid überströmt wird, aufweist, wobei in der Turbinenschaufelwand (1) Fluidkanäle (4) ausgebildet sind, durch die das Kühlfluid von der Kaltseite (3) zur Heißseite (2) strömen kann, wobei wenigstens einem Fluidkanal (4) ein Ablenkmittel (6; 11) zugeordnet ist, das an der Heißseite der Turbinenschaufelwand relativ zu einer Strömungsrichtung des Heißgases vor einer Ausströmöffnung (5) des Fluidkanals (4) positioniert ist und von der Turbinenschaufelwand (1) in Form einer Oberflächenerhebung derart vorsteht, dass auf das Ablenkmittel (6; 11) treffendes Heißgas derart abgelenkt wird, dass es die Ausströmöffnung (5) seitlich umströmt und/oder sich von der Turbinenschaufelwand (1) ablöst.

## Beschreibung

Die Erfindung betrifft eine Turbinenschaufel mit einer Turbinenschaufelwand, die eine Heißseite, welche im Turbinenbetrieb von einem Heißgas überströmt wird, und eine Kaltseite, die im Turbinenbetrieb von einem Kühlfluid überströmt wird, aufweist, wobei in der Turbinenschaufelwand Fluidkanäle ausgebildet sind, durch die das Kühlfluid von der Kaltseite zur Heißseite strömen kann. Ferner betrifft die Erfindung ein Verfahren zur Herstellung einer derartigen Turbinenschaufel.

Turbinenschaufeln mit Fluidkanälen der eingangs genannten Art sind im Stand der Technik in unterschiedlichen Ausführungsformen bekannt und dienen in Hochleistungsgasturbinen der Umwandlung thermischer Energie in mechanische, insbesondere Rotationsenergie.

In einer Gasturbine wird ein Heißgas, welches zuvor in einem Verdichter komprimiert und in einer Brennkammer erhitzt wurde, zur Arbeitsgewinnung in einer Turbinenstufe entspannt. Für hohe Massenströme des Heißgases und damit hohe Leistungsbereiche ist die Gasturbine in Axialbauweise ausgeführt, wobei die Turbinenstufe mehrere in Durchströmungsrichtung hintereinander liegende Schaufelkränze umfasst. Die Schaufelkränze weisen entlang ihrem Umfang angeordnete Laufschaufeln und Leitschaufeln auf, wobei die Laufschaufeln an einem Rotor der Gasturbine und die Leitschaufeln an einem Gehäuse der Gasturbine befestigt sind. Turbinenschaufeln im Sinne der vorliegenden Erfindung umfassen auch die Schaufelplattformen, von denen die Turbinenschaufeln vorstehen.

Der thermodynamische Wirkungsgrad von Gasturbinen ist desto höher, je höher die Eintrittstemperatur des Heißgases in die Turbinenstufe ist. Die maximal mögliche Höhe der Eintrittstemperatur des Heißgases ist jedoch durch die thermische Belastbarkeit der Turbinenschaufeln begrenzt. Dementsprechend wird das Ziel verfolgt, Turbinenschaufeln zu schaffen, die auch bei hoher thermischer Belastung eine für den zuverlässigen Dauerbetrieb der Gasturbine ausreichende mechanische Festigkeit und Haltbarkeit besitzen.

Hierzu ist es zunächst bekannt, Turbinenschaufeln mit aufwändigen Beschichtungssystemen zu versehen, die zumeist eine auch als Oxidationsschutzschicht wirkende Haftvermittlerschicht und eine Wärmedämmschicht umfassen, wobei letztere insbesondere durch atmosphärisches Plasmaspritzen (APS-Verfahren) auf die Turbinenschaufeln aufgebracht werden kann.

Zur weiteren Erhöhung der zulässigen Eintrittstemperatur des Heißgases werden Turbinenschaufeln im Betrieb der Gasturbine aktiv gekühlt. Dabei hat sich die Filmkühlung als sehr wirksame und zuverlässige Methode zur Kühlung von hochbeanspruchten Turbinenschaufeln erwiesen. Bei der Filmkühlung wird Luft aus dem Verdichter abgeleitet und als Kühlfluid auf die Kaltseiten der Turbinenschaufelwände geleitet. Neben einer konvektiven Kühlung des Turbinenschaufelmaterials von der Kaltseite der Turbinenschaufelwand her wird das Kühlfluid zusätzlich durch Fluidkanäle auf die Heißseite der Turbinenschaufelwand geleitet. Dort bildet es einen Film, der entlang der Heißseite der Turbinenschaufelwand strömt und diese kühlt sowie gleichzeitig vor dem überströmenden Heißgas schützt.

Die Wirkung der Filmkühlung ist desto größer, je vollständiger der Film aus Kühlfluid die Heißseite der Turbinenschaufelwand bedeckt. Eine ideale Filmkühlung könnte daher mit Hilfe einer Schlitzausblasung erreicht werden. Das Vorsehen geeigneter Schlitze in der Turbinenschaufelwand ist jedoch aus strukturellen Gründen nicht realisierbar. Stattdessen werden in erster Linie aufgrund der Fertigbarkeit zylindrische Fluidkanäle oder auch Fluidkanäle mit ovalem Querschnitt in der Turbinenschaufelwand vorgesehen.

Des Weiteren ist bekannt, die Ausströmöffnungen der Fluidkanäle in Annäherung an das Prinzip der Schlitzkühlung diffusorartig aufzuweiten. Hierbei werden die Austrittsöffnungen um einen bestimmten Faktor gegenüber der Querschnittsfläche der Fluidkanäle vergrößert. Dies führt zu einer Auffächerung der Kühlfluidströmung, die abhängig von der Strömungssituation mit einer Absenkung des Strömungsimpulses, niedrigeren Mischungsverlusten und größerer seitlicher Ausdehnung einhergeht. Allgemein gilt, dass derart konturierte Ausströmöffnungen zu einer Erhöhung der Effektivität der Filmkühlung und insbesondere zu einer breiteren Bedeckung der Turbinenschaufelwand durch die Kühlfluidströmung führen.

Untersuchungen haben gezeigt, dass sich das Kühlfluid nach dem Austritt aus den Fluidkanälen infolge eines störenden Einwirkens des überströmenden Heißgases leicht von der Heißseite der Turbinenschaufelwand ablösen kann. Eine derartige unerwünschte Störung findet insbesondere unmittelbar relativ zu der Strömungsrichtung des Heißgases hinter der Ausströmöffnung durch Einwirkung des Heißgases statt und verringert die Effektivität der Filmkühlung.

Entsprechend ist es eine Aufgabe der vorliegenden Erfindung, eine Turbinenschaufel zu schaffen, die eine effektivere Filmkühlung ermöglicht.

Diese Aufgabe ist erfindungsgemäß bei einer Turbinenschaufel der eingangs genannten Art dadurch gelöst, dass wenigstens einem Fluidkanal ein Ablenkmittel zugeordnet ist, das an der Heißseite der Turbinenschaufelwand relativ zu einer Strömungsrichtung des Heißgases vor einer Ausströmöffnung des Fluidkanals positioniert ist und von der Turbinenschaufelwand in Form einer Oberflächenerhebung derart vorsteht, dass auf das Ablenkmittel treffendes Heißgas derart abgelenkt wird, dass es die Ausströmöffnung seitlich umströmt und/oder sich von der Turbinenschaufelwand ablöst.

Der Erfindung liegt somit die Idee zugrunde, das die Heißseite der Turbinenschaufelwand überströmende Heißgas dadurch an einer störenden Interaktion mit dem aus der Ausströmöffnung austretenden Kühlfluid zu hindern, dass das Heißgas durch ein Ablenkmittel um die Ausströmöffnung herumgeleitet wird. Dabei bewirkt die Umleitung des Heißgases auch eine Beschleunigung desselben, was eine Verringerung des statischen Drucks insbesondere in der seitlichen Umgebung der Ausströmöffnung zur Folge hat. Dies verbessert die seitliche Ausdehnung der aus der Ausströmöffnung austretenden Kühlfluidströmung, was wiederum mit einer Verlangsamung der Kühlfluidströmung einhergeht, wodurch im Ergebnis die Ablösungsneigung der Kühlfluidströmung von der Heißseite der Turbinenschaufelwand verringert wird.

Gemäß einer Ausführungsform der vorliegenden Erfindung ist das Ablenkmittel einteilig mit der Turbinenschaufelwand ausgebildet. Diese Realisierung des Ablenkmittels verspricht eine lange Lebensdauer der Turbinenschaufel und kann einfach in das Herstellungsverfahren der Turbinenschaufel integriert werden.

Alternativ ist das Ablenkmittel durch Schweißen oder Löten an der Turbinenschaufelwand befestigt. Auf diese Weise lässt sich eine Turbinenschaufel auch nachträglich mit Ablenkmitteln versehen. Als Ablenkmittel kommt beispielsweise ein Flachdraht in Betracht, der mit der Heißseite der Turbinenschaufelwand vor dem Aufbringen einer Beschichtung verschweißt oder verlötet wird.

In an sich bekannter Weise ist die Turbinenschaufel mit einem Beschichtungssystem versehen, das die Turbinenschaufelwand und auch das Ablenkmittel überdeckt oder bildet. Ein solches Beschichtungssystem dient dem Hitzeschutz der Turbinenschaufel und umfasst üblicherweise eine Haftvermittlungsschicht und eine Wärmedämmschicht. Insbesondere kann es auch dazu dienen, Kanten und/oder Stufen zwischen dem Ablenkmittel und der Turbinenschaufelwand zu glätten.

Bevorzugt ist das Ablenkmittel auf der Anströmseite des Heißgases stromlinienförmig ausgebildet. Mit anderen Worten ist das Ablenkmittel im Längsschnitt nach Art eines flachen Keils ausgebildet, dessen Höhe in der Strömungsrichtung des Heißgases bis zu einer maximalen Höhe zunimmt und dann steil abfällt. Ein derart ausgeformtes Ablenkmittel kann vom Heißgas ohne Bildung von Rückstaus überströmt werden, so dass der mechanische Wirkungsgrad der Turbinenschaufel wenig beeinträchtigt wird.

Dabei kann die Höhe des Ablenkmittels im Querschnitt, d.h. quer zu der Strömungsrichtung des Heißgases von einem Mittelbereich zu den Seiten hin abnehmen. Diese Ausgestaltung des Ablenkmittels reduziert die Wirkung des Ablenkmittels für seitlich auf das Ablenkmittel treffendes Heißgas derart, dass dieses desto schwächer abgelenkt wird, je weiter außen das Heißgas auf das Ablenkmittel trifft.

Wesentlich ist hierbei, dass das Ablenkmittel auf seiner Abströmseite, d.h. hinter dem Scheitelpunkt, eine steil abfallende Flanke aufweist. Diese muss bezogen auf die Strömungsgeschwindigkeit des Heißgases derart steil abfallen, dass sich das überströmende Heißgas von dem Ablenkmittel löst und damit den zugeordneten Fluidkanal beabstandet von der Oberfläche der Turbinenschaufelwand überströmt. Damit hat das Kühlfluid die Möglichkeit, aus dem Fluidkanal auszuströmen, ohne sofort in Kontakt mit dem Heißgas zu kommen.

Dabei kann das Ablenkmittel eine Kante aufweisen, an die sich die steil abfallende Flanke anschließt. Die Kante wirkt hierbei als eine Art Abrisskante, an der sich das Heißgas von dem Ablenkmittel löst.

Die steil abfallende Flanke des Ablenkmittels kann beispielsweise mit der Turbinenschaufelwand einen rechten Winkel bilden. Kleinere Winkel von beispielsweise 60° oder 70° können auch schon ausreichend für die Flanke oder einen Flankenabschnitt sein.

Alternativ kann die steil abfallende Flanke des Ablenkmittels eine Hinterschneidung bilden, so dass das Ablenkmittel die Ausströmöffnung wenigstens teilweise überdeckt. In diesem Fall wird das Kühlfluid, welches aus dem Fluidkanal strömt, durch die Hinterschneidung gelenkt.

Bevorzugt geht die steil abfallende Flanke des Ablenkmittels bündig in einen Wandbereich der Ausströmöffnung über. Ein bündiger Übergang der abfallenden Flanke in den Wandbereich der Ausströmöffnung lässt sich besonders einfach herstellen, indem die Ausströmöffnung in die Oberflächenerhebung abströmseitig wenigstens teilweise eingebracht wird.

Vorteilhaft umgreift das Ablenkmittel die Ausströmöffnung seitlich wenigstens teilweise. Dies fördert die laterale Ausdehnung des Kühlfilms, von dem aus der Ausströmöffnung austretenden Kühlfluid gebildet wird, da das Heißgas die Ausströmöffnung des Fluidkanals seitlich umströmt.

In einer Ausgestaltung der erfindungsgemäßen Vorrichtung ist einer Mehrzahl von Fluidkanälen jeweils ein Ablenkmittel singulär beispielsweise in der Form eines Dimpels zugeordnet. Dies führt zu einer noppenartigen Oberflächenstruktur der Heißseite der Turbinenschaufelwand. An einem noppenförmigen Ablenkmittel wird das Heißgas besonders effektiv an einer Interaktion mit dem aus der Ausströmöffnung ausströmenden Kühlfluid gehindert, da die Ausströmöffnung auch seitlich vor dem entlang strömenden Heißgas geschützt ist.

Alternativ oder zusätzlich kann einer Mehrzahl von Fluidkanälen ein Ablenkmittel gemeinsam zugeordnet sein, wobei das Ablenkmittel eine längliche Gestalt besitzt und quer zu der Strömungsrichtung des Heißgases angeordnet ist. Auf diese Weise lassen sich mehrere nebeneinander liegende Ausströmöffnungen mit einem einzigen Ablenkmittel versehen.

In an sich bekannter Weise kann der Fluidkanal im Bereich der Ausströmöffnung zylindrisch ausgebildet oder diffusorartig aufgeweitet sein. Die zylindrische Form der Ausströmöffnung ist durch Bohren einfach herstellbar, führt jedoch kaum zu einer seitlichen Aufweitung des Kühlfluidfilms. Die diffusorartige Aufweitung ist aufwändiger herzustellen, bewirkt aber eine größere seitliche Ausdehnung des Kühlfluidfilms.

Weiterhin schafft die vorliegende Erfindung ein Verfahren zur Herstellung einer Turbinenschaufel nach einem der vorhergehenden Ansprüche, umfassend die Schritte:
- die Turbinenschaufel mit einer Turbinenschaufelwand, die eine Heißseite, welche im Turbinenbetrieb von einem Heißgas überströmt wird, und eine Kaltseite, die im Turbinenbetrieb von einem Kühlfluid überströmt wird, umfasst, wird bereitgestellt;
- auf die Heißseite der Turbinenschaufelwand wird ein Beschichtungssystem mit einer Haftvermittlerschicht und einer Wärmedämmschicht aufgebracht;
- wenigstens ein Fluidkanal, insbesondere eine Mehrzahl von Fluidkanälen mit einer Ausströmöffnung wird an einer definierten Position in die Turbinenschaufelwand und das Beschichtungssystem eingebracht, insbesondere gebohrt, um die Heißseite und die Kaltseite fluidtechnisch derart zu verbinden, dass ein Kühlfluid von der Kaltseite zur Heißseite der Turbinenschaufelwand strömen kann;
gekennzeichnet durch die folgenden Schritte:
- die Turbinenschaufelwand wird mit wenigstens einer Oberflächenerhebung versehen, die von der Heißseite vorsteht und relativ zu einer Strömungsrichtung des Heißgases derart positioniert ist, dass ihre Grundfläche zum Teil vor der Ausströmöffnung eines zugeordneten Fluidkanals liegt und zum Teil die Ausströmöffnung wenigstens an deren Anströmseite überlagert, so dass beim Einbringen des Fluidkanals in die Turbinenschaufelwand die Oberflächenerhebung unter Bildung eines Ablenkmittels an ihrer Abströmseite von dem Fluidkanal durchsetzt und mit einer steil abfallenden Flanke versehen wird, die sich an eine insbesondere Kante anschließt.

Beispielsweise kann die steil abfallende Flanke derart ausformt, dass sie mit der Turbinenschaufelwand einen rechten Winkel bildet und/oder die Ausströmöffnung des Fluidkanals durch Bilden einer Hinterschneidung wenigstens teilweise überdeckt.

Weitere Merkmale und Vorteile der vorliegenden Erfindung werden anhand der nachfolgenden Beschreibung verschiedener Ausführungsformen erfindungsgemäßer Turbinenschaufeln unter Bezugnahme auf die beiliegende Zeichnung deutlich.

Darin zeigt
- Figur 1: eine schematische, seitliche Querschnittsansicht eines Abschnitts einer Turbinenschaufelwand gemäß einer ersten Ausführungsform der vorliegenden Erfindung;
- Figur 2: eine Draufsicht der in Figur 1 dargestellten Turbinenschaufelwand;
- Figur 3: eine schematische seitliche Querschnittsansicht eines Abschnitts einer Turbinenschaufelwand gemäß einer zweiten Ausführungsform der vorliegenden Erfindung;
- Figur 4: eine Draufsicht der in Figur 3 dargestellten Turbinenschaufelwand.

Die Figuren 1 und 2 zeigen einen Ausschnitt einer Turbinenschaufel gemäß einer ersten Ausführungsform der vorliegenden Erfindung. Die Turbinenschaufel umfasst eine Turbinenschaufelwand 1 mit einer Heißseite 2 und einer Kaltseite 3. In dem dargestellten Ausschnitt der Turbinenschaufelwand 1 ist ein zylindrischer oder ovaler Fluidkanal 4 ausgebildet, der sich von der Kaltseite 3 zu der Heißseite 2 erstreckt und an der Heißseite 2 eine diffusorartig aufgeweitete Ausströmöffnung 5 aufweist.

Dem Fluidkanal 4 ist ein Ablenkmittel 6 singulär zugeordnet, das relativ zu einer Strömungsrichtung des Heißgases stromauf, d.h. vor der Ausströmöffnung 5 positioniert ist. Das Ablenkmittel 6 steht von der Heißseite 2 der Turbinenschaufelwand 1 in Form einer im Wesentlichen noppenförmigen oder dimpelförmige Oberflächenerhebung vor.

Das Ablenkmittel 6 ist einteilig mit der Turbinenschaufelwand 1 ausgebildet und von einem Beschichtungssystem 7, 8 überdeckt, das an der Heißseite 2 der Turbinenschaufelwand 1 vorgesehen ist und eine Haftvermittlerschicht 7 sowie eine Wärmedämmschicht 8 umfasst.

Auf seiner Anströmseite ist das Ablenkmittel 6 stromlinienförmig, d.h. im Längsschnitt nach Art eines flachen Keils ausgebildet, dessen Höhe in der Strömungsrichtung des Heißgases bis zu einer maximalen Höhe zunimmt und dann steil abfällt. Quer zur Strömungsrichtung des Heißgases nimmt die Höhe des Ablenkmittels 6 von seinem Mittelbereich zu beiden Seiten hin ab.

Im Bereich seiner maximalen Höhe weist das Ablenkmittel 6 eine Kante 9 auf, an die sich auf der Abströmseite eine steil abfallende Flanke 10 anschließt. Die steil abfallende Flanke 10 bildet hier eine Hinterschneidung, so dass das Ablenkmittel 6 die Ausströmöffnung 5 des Fluidkanals 4 teilweise überdeckt. Dabei geht die abfallende Flanke 10 bündig in einen Wandbereich des Fluidkanals 4 über. Zudem umgreift das Ablenkmittel 6 die Ausströmöffnung 5 seitlich teilweise.

Diese erfindungsgemäße Turbinenschaufel lässt sich herstellen, indem zunächst an der Turbinenschaufelwand 1 Oberflächenerhebungen vorgesehen werden, die einteilig mit der Turbinenschaufelwand 1 ausgebildet sind und von deren Heißseite 2 vorstehen. Relativ zu der Strömungsrichtung des Heißgases wird dabei jede dimpelartige Oberflächenerhebung derart positioniert, dass sie zum Teil vor der Ausströmöffnung 5 des einzubringenden zugeordneten Fluidkanals 4 liegt und zum Teil den Bereich der Ausströmöffnung 5 des herzustellenden Fluidkanals 4 wenigstens an deren Anströmseite teilweise überlagert. Dann wird das Beschichtungssystem (7; 8) mit einer Haftvermittlerschicht 7 und einer Wärmedämmschicht 8 auf die Heißseite 2 der Turbinenschaufelwand 1 aufgebracht. Anschließend werden die Fluidkanäle 4 in die Turbinenschaufelwand 1 eingebracht, insbesondere gebohrt. Dabei werden die Oberflächenerhebungen unter Bildung von Ablenkmitteln 6 an ihrer Abströmseite von den Fluidkanälen 4 durchsetzt und mit steil abfallenden Flanken 10 versehen. Die steil abfallenden Flanken 10 bilden Hinterschneidungen, so dass die Ablenkmittel 6 die Ausströmöffnungen 5 der jeweils zugeordneten Fluidkanäle 4 teilweise überdecken. Die Fluidkanäle 4 werden ferner derart in die Turbinenschaufelwand 1 eingebracht, dass Kanten 9 entstehen, an die sich die steil abfallenden Flanken 10 abströmseitig anschließen. Dabei gehen die steil abfallenden Flanken 10 bündig in Wandbereiche der Ausströmöffnungen 5 der Fluidkanäle 4 über. Weiterhin bleiben beim Einbringen der Fluidkanäle 4 abströmseitig seitliche Randbereiche der Oberflächenerhebungen stehen, so dass die resultierenden Ablenkmittel 6 die Ausströmöffnungen 5 der zugeordneten Fluidkanäle 4 jeweils teilweise umgreifen.

Im Turbinenbetrieb wird die Heißseite 2 der Turbinenschaufelwand 1 von einem Heißgas überströmt, während die Kaltseite 3 von einem Kühlfluid überströmt wird. Durch einen Fluidkanal 4 strömt das Kühlfluid von der Kaltseite 3 zur Heißseite 2 und tritt dort aus der diffusorartig aufgeweiteten Ausströmöffnung 5 des Fluidkanals 4 unter Bildung eines lateral ausgedehnten Kühlfilms aus.

Durch das stromauf vor der Ausströmöffnung 5 positionierte Ablenkmittel 6 wird das die Heißseite 2 überströmende Heißgas vor der Ausströmöffnung 5 abgelenkt.

Aufgrund der Stromlinienform des Ablenkmittels 6 wird eine Wirbelbildung im überströmenden Heißgas weitgehend vermieden.

Die Kante 9 bildet eine Art Abrisskante, an der sich das Heißgas von dem Ablenkmittel 6 ablöst, um die Ausströmöffnung 5 beabstandet von der Oberfläche der Turbinenschaufelwand 1 zu überströmen. Die teilweise Überdeckung der Ausströmöffnung 5 durch die steil abfallende, hinterschnittene Flanke 10 des Ablenkmittels 6 verhindert wirksam eine störende Interaktion des Heißgases mit dem Kühlfilm. Zudem wird das aus der Ausströmöffnung 5 austretende Kühlfluid durch die teilweise Überdeckung in die Strömungsrichtung des Heißgases gelenkt.

In den seitlichen Randbereichen des Ablenkmittels 6 erfolgt die Ablenkung des Heißgases vorwiegend in seitliche Richtung, so dass das dort anströmende Heißgas die stromab hinter dem Ablenkmittel 6 liegende Ausströmöffnung 5 zu beiden Seiten umströmt und von den seitlichen Umgriffen des Ablenkmittels 6 an einer störenden Interaktion mit dem Kühlfilm gehindert wird.

Die Figuren 3 und 4 zeigen einen Ausschnitt einer Turbinenschaufel gemäß einer zweiten Ausführungsform der vorliegenden Erfindung, die eine Turbinenschaufelwand 1 mit einer Heißseite 2 und einer Kaltseite 3 umfasst. In dem dargestellten Ausschnitt der Turbinenschaufelwand 1 ist ein zylindrischer oder ovaler Fluidkanal 4 ausgebildet, der sich von der Kaltseite 3 zu der Heißseite 2 erstreckt und an der Heißseite 2 eine diffusorartig aufgeweitete Ausströmöffnung 5 aufweist.

Dem Fluidkanal 4 ist ein Ablenkmittel 11 zugeordnet, das relativ zu einer Strömungsrichtung des Heißgases stromauf, d.h. vor der Ausströmöffnung 5 positioniert ist. Das Ablenkmittel 11 steht von der Heißseite 2 der Turbinenschaufelwand 1 in Form einer Oberflächenerhebung vor.

In dieser Ausgestaltung ist das Ablenkmittel 11 als Flachdraht ausgeführt, der relativ zur Strömungsrichtung des Heißgases stromauf von, d.h. vor der Ausströmöffnung 5 des Fluidkanals 4 quer zur Strömungsrichtung des Heißgases auf die Turbinenschaufelwand 1 aufgelötet oder aufgeschweißt ist.

Durch die Beschichtung mit einer Haftvermittlerschicht 7 und einer Wärmedämmschicht 8 wird ein zunächst stufenförmiger Übergangsbereich zwischen der Turbinenschaufelwand 1 und dem Ablenkmittel 11 auf dessen Anströmseite stromlinienförmig geglättet. Das Einbringen des zugeordneten Fluidkanals 4 erfolgt derart, dass ein Ablenkmittel 11 mit einer Kante 9 entsteht, an die sich abströmseitig eine steil abfallende Flanke 10 anschließt, die mit der Turbinenschaufelwand 1 einen rechten Winkel bildet und bündig in einen Wandbereich des zugeordneten Fluidkanals 4 übergeht.

Bei entsprechender Länge des verwendeten Flachdrahts kann das Ablenkmittel 11 auch mehreren nebeneinanderliegenden Fluidkanälen 4 gemeinsam zugeordnet sein.

Im Turbinenbetrieb löst sich das überströmende Heißgas an der Kante 9 von dem Ablenkmittel 6 ab und überströmt die Ausströmöffnung 5 des zugeordneten Fluidkanals 4 beabstandet. Infolgedessen kann das Kühlfluid weitgehend unbeeinflusst von dem Heißgas aus der diffusorartig aufgeweiteten Ausströmöffnung 5 auf die Heißseite 2 der Turbinenschaufelwand 1 gelangen und dort einen lateral ausgedehnten Kühlfilm bilden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Turbinenschaufel mit einer Turbinenschaufelwand (1), die eine Heißseite (2), welche im Turbinenbetrieb von einem Heißgas überströmt wird, und eine Kaltseite (3), die im Turbinenbetrieb von einem Kühlfluid überströmt wird, aufweist,
wobei in der Turbinenschaufelwand (1) Fluidkanäle (4) ausgebildet sind, durch die das Kühlfluid von der Kaltseite (3) zur Heißseite (2) strömen kann,
**dadurch gekennzeichnet, dass**
wenigstens einem Fluidkanal (4) ein Ablenkmittel (6; 11) zugeordnet ist, das an der Heißseite der Turbinenschaufelwand relativ zu einer Strömungsrichtung des Heißgases vor einer Ausströmöffnung (5) des Fluidkanals (4) positioniert ist und von der Turbinenschaufelwand (1) in Form einer Oberflächenerhebung derart vorsteht, dass auf das Ablenkmittel (6; 11) treffendes Heißgas derart abgelenkt wird, dass es die Ausströmöffnung (5) seitlich umströmt und/oder sich von der Turbinenschaufelwand (1) ablöst.

2. Turbinenschaufel nach Anspruch 1,
**dadurch gekennzeichnet,**
**dass** das Ablenkmittel (6; 11) einteilig mit der Turbinenschaufelwand (1) ausgebildet ist.

3. Turbinenschaufel nach Anspruch 1,
**dadurch gekennzeichnet, dass**
das Ablenkmittel (6; 11) durch Schweißen oder Löten an der Turbinenschaufelwand (1) befestigt ist.

4. Turbinenschaufel nach einem der vorhergehenden Ansprüche,
**dadurch gekennzeichnet, dass**
das Ablenkmittel (6; 11) von einem auf der Heißseite (2) der Turbinenschaufelwand (1) vorgesehenen Beschichtungssystem (7; 8) überdeckt ist oder gebildet wird.

5. Turbinenschaufel nach einem der vorhergehenden Ansprüche,
**dadurch gekennzeichnet, dass**
das Ablenkmittel (6; 11) auf der Anströmseite stromlinienförmig ausgebildet ist.

6. Turbinenschaufel nach einem der vorhergehenden Ansprüche,
**dadurch gekennzeichnet, dass**
die Höhe des Ablenkmittels (6, 11) quer zu der Strömungsrichtung des Heißgases von einem Mittelbereich zu den Seiten hin abnimmt.

7. Turbinenschaufel nach einem der vorhergehenden Ansprüche,
**dadurch gekennzeichnet, dass**
das Ablenkmittel (6; 11) auf seiner Abströmseite eine steil abfallende Flanke (10) aufweist.

8. Turbinenschaufel nach Anspruch 7,
**dadurch gekennzeichnet, dass**
das Ablenkmittel (6; 11) eine Kante (9) aufweist, an die sich die steil abfallende Flanke (10) anschließt.

9. Turbinenschaufel nach einem der Ansprüche 7 oder 8,
**dadurch gekennzeichnet, dass**
die steil abfallende Flanke (10) des Ablenkmittels (6; 11) mit der Turbinenschaufelwand (1) einen im Wesentlichen rechten Winkel bildet oder dass die steil abfallende Flanke (10) des Ablenkmittels (6; 11) eine Hinterschneidung bildet, so dass das Ablenkmittel (6; 11) die Ausströmöffnung (5) wenigstens teilweise überdeckt.

10. Turbinenschaufel nach einem der Ansprüche 7 bis 9,
**dadurch gekennzeichnet, dass**
die steil abfallende Flanke (10) des Ablenkmittels (6; 11) bündig in einen Wandbereich der Ausströmöffnung (5) übergeht.

11. Turbinenschaufel nach einem der vorhergehenden Ansprüche,
**dadurch gekennzeichnet, dass**
das Ablenkmittel (6; 11) die Ausströmöffnung (5) seitlich wenigstens teilweise umgreift.

12. Turbinenschaufel nach einem der vorhergehenden Ansprüche,
**dadurch gekennzeichnet, dass**
einer Mehrzahl von Fluidkanälen (4) jeweils ein Ablenkmittel (6, 11) singulär zugeordnet ist.

13. Turbinenschaufel nach einem der Ansprüche 1 bis 11,
**dadurch gekennzeichnet, dass**
einer Mehrzahl von Fluidkanälen (4) ein Ablenkmittel (6; 11) gemeinsam zugeordnet ist, das insbesondere eine längliche Gestalt besitzt und quer zu der Strömungsrichtung des Heißgases angeordnet ist.

14. Turbinenschaufel nach einem der vorhergehenden Ansprüche,
**dadurch gekennzeichnet, dass**
die Ausströmöffnung (5) des Fluidkanals (4) zylindrisch ausgebildet oder diffusorartig aufgeweitet ist.

15. Verfahren zur Herstellung einer Turbinenschaufel nach einem der vorhergehenden Ansprüche, umfassend die Schritte:
- die Turbinenschaufel mit einer Turbinenschaufelwand (1), die eine Heißseite (2), welche im Turbinenbetrieb von einem Heißgas überströmt wird, und eine Kaltseite (3), die im Turbinenbetrieb von einem Kühlfluid überströmt wird, umfasst, wird bereitgestellt;
- auf die Heißseite (2) der Turbinenschaufelwand (1) wird ein Beschichtungssystem (7; 8) mit einer Haftvermittlerschicht (7) und einer Wärmedämmschicht (8) aufgebracht;
- wenigstens ein Fluidkanal (4), insbesondere eine Mehrzahl von Fluidkanälen (4) mit einer Ausströmöffnung (5) wird an einer definierten Position in die Turbinenschaufelwand (1) und das Beschichtungssystem (7; 8) eingebracht, insbesondere gebohrt, um die Heißseite (2) und die Kaltseite (3) fluidtechnisch derart zu verbinden, dass ein Kühlfluid von der Kaltseite (3) zur Heißseite (2) der Turbinenschaufelwand (1) strömen kann;
**gekennzeichnet durch** die folgenden Schritte:
- die Turbinenschaufelwand (1) wird mit wenigstens einer Oberflächenerhebung versehen, die von der Heißseite (2) vorsteht und relativ zu einer Strömungsrichtung des Heißgases derart positioniert ist, dass ihre Grundfläche zum Teil vor der Ausströmöffnung (5) eines zugeordneten Fluidkanals (4) liegt und zum Teil die Ausströmöffnung (5) wenigstens an deren Anströmseite überlagert, so dass beim Einbringen des Fluidkanals (4) in die Turbinenschaufelwand (1) die Oberflächenerhebung unter Bildung eines Ablenkmittels an ihrer Abströmseite von dem Fluidkanal (4) durchsetzt und mit einer steil abfallenden Flanke (10) versehen wird, die sich an eine Kante (9) anschließt.

16. Verfahren nach Anspruch 15,
**dadurch gekennzeichnet, dass**
die steil abfallende Flanke (10) derart ausformt wird, dass sie mit der Turbinenschaufelwand (1) einen rechten Winkel bildet und/oder die Ausströmöffnung (5) des Fluidkanals (4) durch Bilden einer Hinterschneidung wenigstens teilweise überdeckt.
